# FASCICULE DE BREVET EUROPEEN

(11) **EP 1 832 696 B1**
(45) Date de publication et mention de la délivrance du brevet: **27.07.2016**
(21) Numéro de dépôt: 07103624.8
(22) Date de dépôt: 06.03.2007
(51) Int. Cl.: E04H 4/00

(54) **Elément de coffrage de béton et utilisation pour le coffrage d'un bassin**
Betonschalungselement und Verwendung für eine Beckenschalung
Formwork element for concrete and use for a pool formwork

(30) Priorité: 10.03.2006 FR 0602129
(43) Date de publication de la demande: 12.09.2007
(73) Titulaire: Cofreco, 25300 la Cluse et Mijoux (FR)
(72) Inventeur: COUSSON, Gilles, 70100, CHAMPTONNAY (FR)
(74) Mandataire: de Kernier, Gabriel

(56) Documents cités:
- EP-A- 0 553 030
- DE-A1- 19 801 232
- FR-A- 2 526 841
- FR-A1- 2 717 848
- US-A- 3 748 810

## Description

L'invention concerne le domaine des éléments de coffrage de béton et de leurs utilisations pour le coffrage d'un bassin, tel que par exemple une piscine.

Il est courant d'utiliser des éléments de coffrage en génie civil pour réaliser des murs extérieurs de bâtiment. Des banches sont assemblées, le béton est coulé entre des pans de coffrage en vis-à-vis et les banches sont récupérées après la prise du béton. Les banches utilisées sont habituellement de grandes dimensions, par exemple supérieures à 2,50 mètres. Jusqu'à présent, un tel procédé de fabrication est incompatible avec la fabrication de bassins dont les murs sont destinés à être enterrés.

Par ailleurs, il existe plusieurs procédés pour fabriquer un mur en béton avec une nervure extérieure faisant saillie du mur. Si la forme en saillie est importante, elle justifie la fabrication d'un coffrage spécifique en planches. Ce type de coffrage n'est pas réutilisable. Dans le cas de forme en saillie de petites dimensions par rapport à l'ouvrage à réaliser, on préfère utiliser des banches standard. On introduit des inserts appelés des « négatifs » dans l'espace devant recevoir la coulée de béton. Ces inserts sont retirés après coffrage. Ils sont par exemple en polyester ou en bois et ne sont pas récupérables. De plus, ces inserts ne contribuent pas à la résistance mécanique du coffrage. Ce procédé pose également un problème de raccordement entre la partie de béton coffrée par l'insert et la partie de béton coffrée par les banches qui génère des arêtes de béton nécessitant une reprise ultérieure.

On connaît également plusieurs procédés de fabrication de bassins dont les murs sont destinés à être enterrés. Le plus courant consiste à creuser un trou dans la terre, à couler une dalle de béton horizontale, à monter un pan de coffrage en planches et à couler du béton entre la terre et le pan de coffrage en planches.

Ce procédé présente l'inconvénient de consommer beaucoup de béton et nécessite de refaire le coffrage à chaque bassin.

La demande de brevet FR 2 526 841 décrit notamment un dispositif de coffrage mettant en oeuvre un support constitué de bâtis métalliques qui maintiennent des panneaux de coffrage, tout en libérant l'intérieur de l'ouvrage. Un ensemble de béton monobloc peut être coulé en une seule opération, sans traverses de maintien dans le béton lui-même. Ce document décrit un élément de coffrage ayant les caractéristiques du préambule de la revendication 1.

Un autre procédé consiste à monter, sur la dalle de béton horizontale, un mur en parpaings fait d'un mélange de ciment et de sable. Une armature métallique peut être insérée et on peut introduire du béton dans les espaces libres des parpaings. Un tel procédé présente l'inconvénient de ne pas garantir l'étanchéité du mur. Le béton introduit ne remplit pas tous les interstices entre les parpaings. Des techniques de vibrage du béton existent mais ne sont pas compatibles avec la résistance mécanique des parpaings de ciment. Pour la fabrication d'une piscine, le défaut d'étanchéité du mur impose de poser un revêtement plastique de type « liner ». Ce revêtement nécessite au préalable de faire un ragréage sur les parois du mur de parpaings.

Un procédé de fabrication de piscine décrit dans la page « http ://www.magiline.fr/solutions_techniques_piscine.php » consiste à monter un mur avec des éléments préfabriqués de coffrage perdu. Il est possible de couler du béton armé et vibré dans ces éléments préfabriqués. L'inconvénient est que ces éléments préfabriqués demeurent dans le mur réalisé et ne sont pas réutilisables. En plus du coût élevé de ces éléments préfabriqués, ce procédé présente l'inconvénient de rendre le constructeur de piscines dépendant de sa source d'approvisionnement d'éléments préfabriqués. De plus, ces éléments préfabriqués peuvent présenter un risque de pollution du sous-sol par infiltration et peut empêcher le recyclage de la construction.

Par ailleurs, la réalisation d'un bassin étanche est plus complexe dans les régions soumises à des risques sismiques. Ce risque est parfois pris en compte en faisant des bassins avec des murs plus épais que ce que nécessiterait la hauteur de liquide retenue dans le bassin. Ce procédé conduit à une surconsommation de béton.

Dans les zones géographiques à faible risque sismique, des murs en béton de faible épaisseur pourraient suffire, surtout pour des piscines dont la hauteur d'eau est, à certains endroits, inférieure à 2,50 mètres. Pour cette utilisation, les banches des coffrages de génie civil ne sont pas utilisables. De plus, un bassin dont le mur serait étroit sur toute sa hauteur, par exemple un mur de 15 cm d'épaisseur, poserait un problème de raccordement du mur avec le niveau du sol. Le dallage des piscines se descellerait s'il était posé sur un mur étroit. Des bassins agricoles utilisent un raccordement entre le mur et le sol par une tôle métallique recouvrant le haut du mur et s'étendant sur le sol environnant. Les piscines utilisent souvent des dalles dont les dimensions courantes sont des carrés de 30 cm ou de 50 cm de côté. Les matériaux entourant les bassins sont souvent moins durs que le mur en béton. La tôle s'adapte à un tassement du terrain entourant le bassin mais s'avère inadapté à un revêtement en dallage.

La demande de brevet FR 2 573 802 (Philippe BACH) décrit un coffrage pour piscine enterrable. Un caisson est fixé au bord supérieur d'une paroi préfabriqué. Ce coffrage est rempli de béton et ne sert à la fabrication que d'une seule piscine.

L'invention propose un élément de coffrage de béton et une utilisation d'éléments de coffrage de béton qui remédient aux inconvénients précédents. L'invention pour la fabrication d'un mur de bassin destiné à être enterré, permet de réduire la quantité de béton utilisée pour le mur tout en réduisant la quantité de matériaux restant à demeure dans le sous-sol. En particulier, dans le cas des piscines, l'invention facilite le raccordement du haut du mur avec le niveau du sol.

L'élément de coffrage de béton, pour bassin, de l'invention comprend les caractéristiques de la revendication 1.

On conçoit, qu'équipé d'un profilé de raccordement en périphérie de la surface coffrante, un tel élément de coffrage sera démontable après la prise du béton et susceptible d'être réutilisé pour la réalisation ultérieure d'un autre bassin. Cela évite de laisser des éléments de coffrage à demeure dans le sous-sol. De plus, le décrochement latéral de la surface coffrante permet d'avoir une largeur moins importante pour une grande partie du mur du bassin tout en conservant une largeur importante à un endroit souhaité du bassin. Cela permet de réduire la quantité de béton nécessaire à la fabrication du bassin.

Avantageusement, le profilé de raccordement présente une face de positionnement, munie d'au moins une rainure parallèle à la portion de la surface coffrante où est fixé le profilé, la rainure formant une butée selon une direction perpendiculaire à ladite portion de la surface coffrante.

Avantageusement, le profilé de raccordement principal présente une face de contact, perpendiculaire à la portion de la surface coffrante où est fixé le profilé, la face de contact étant destinée à entrer en contact avec une face de contact correspondante d'un élément de coffrage adjacent situé au dessous de lui. Dans ce mode de réalisation, le fait que le décrochement latéral arrière soit réalisé par un élément de coffrage donné, et que celui-ci puisse être assemblé aligné latéralement avec un élément de coffrage situé sous lui fait que l'on conserve à la fois une bonne régularité du décrochement latéral arrière qui est indépendant du maçon qui coule le mur, et que l'on conserve également une modularité d'assemblage potentiellement identique pour tous les éléments de coffrage, situé les uns au dessus des autres ou les uns à côté des autres. Cela permet de gagner du temps d'assemblage des pans de coffrage, tout en obtenant des formes avantageuses de murs.

Avantageusement, l'élément de coffrage comprend des nervures de renforcement mécanique de la plaque coffrante.

L' utilisation de l'invention d'éléments de coffrage de béton pour la réalisation d'un mur de bassin destiné à être enterré est définie par les caractéristiques de la revendication 4.

Deux éléments de coffrage sont disposés, en vis-à-vis, de part et d'autre du mur. Au moins un élément de coffrage est relié en périphérie de sa surface coffrante à un autre élément de coffrage. Les éléments de coffrage sont démontés après la prise du béton. On conçoit qu'une telle utilisation, en disposant des éléments de coffrage des deux cotés du mur à réaliser, bien que le mur soit destiné à être enterré, permet à la fois d'économiser du béton et de ne pas laisser de matériau autre que du béton à demeure dans le sol.

Une utilisation avantageuse pour la réalisation d'une piscine dont une margelle affleure au niveau du sol est une utilisation dans laquelle la margelle est destinée à recevoir un dallage et présente un rebord de margelle plus large que le mur et reposant sur l'élément de coffrage, et dans laquelle le mur et le rebord de margelle sont coulés ensemble avec du béton. On conçoit que dans cette utilisation, l'élément de coffrage contribue directement à la forme de la margelle et permet de réduire la quantité de béton nécessaire à l'édification du mur sous la margelle.

Une autre utilisation avantageuse d'un élément de coffrage de béton pour la réalisation d'un bassin est une utilisation dans laquelle deux éléments de coffrages adjacents sont assemblés par des moyens de serrage munis de butées franches. On conçoit que dans cette utilisation, les butées franches des moyens de serrage permettent de maintenir les éléments de coffrage malgré une phase de vibrage du béton. Cela permet à la fois d'obtenir une meilleure étanchéité et une meilleure résistance mécanique aux risques sismiques, sans nécessiter de béton supplémentaire. La manière dont sont reliés entre eux les éléments de coffrage est compatible avec récupération des éléments de coffrage après le vibrage du béton.

Avantageusement, deux éléments de coffrage adjacents sont alignés en prenant appuis sur des rainures de deux faces de positionnement de deux profilés de raccordement des deux éléments de coffrage, en positionnant latéralement en regard les deux faces de positionnement et en serrant les deux profilés l'un contre l'autre jusqu'au contact entre deux faces de contact desdits profilés.

Avantageusement, on assemble un premier pan de coffrage en alignant une pluralité d'éléments de coffrage de manière que les surfaces coffrantes de chaque élément de coffrage soient sur une même face du pan de coffrage ; on assemble un deuxième pan de coffrage; on maintient les deux pans de coffrage à distance et en regard l'un de l'autre ; on coule du béton entre les deux pans de coffrage ; on démonte les éléments de coffrage pour libérer le mur en béton et récupérer lesdits éléments de coffrage.

Avantageusement, le maintien, l'un par rapport à l'autre, des deux pans de coffrage utilise des dispositifs tubulaires rigides axialement et présentant une souplesse radiale réglable et dans lequel on coule le béton lorsque la souplesse radiale des dispositifs est relativement plus raide et on modifie la souplesse radiale desdits dispositifs tubulaires pour les retirer du béton rigide.

Selon une variante, l'invention concerne également une utilisation pour la réalisation de murs de piscine s'élevant verticalement au-dessus d'une dalle en béton, dans laquelle on dispose une pluralité de talons sur la dalle, on maintient les parties basses des premier et deuxième pans de coffrage en appui sur des extrémités opposées des talons grâce à des brides de butonnage extérieures à l'espace destiné à recevoir le béton, on maintient verticalement le premier pan de coffrage grâce à des béquilles situées à l'intérieure de la piscine, et on maintient la position relative des parties hautes des premier et deuxièmes pans de coffrage grâce à des écarteurs ne traversant pas l'espace destiné à recevoir le béton.

D'autres caractéristiques et avantages de l'invention apparaîtront à la lecture de la description détaillée de quelques modes de réalisation pris à titre d'exemples non limitatifs et illustrés par les dessins annexés selon lesquels :
- la figure 1 est une coupe transversale de deux pans de coffrage utilisant un élément de coffrage selon l'invention ;
- la figure 2 est une perspective cavalière d'une piscine réalisée selon un élément de coffrage et une utilisation de l'invention ;
- la figure 3 est une coupe transversale d'une piscine illustrant une utilisation d'un élément de coffrage de béton; et
- la figure 4 est un dispositif de maintien l'un par rapport à l'autre de deux pans de coffrage.

Comme illustré sur la figure 1, un premier pan de coffrage 1 et un deuxième pan de coffrage 2 sont disposés de part et d'autre d'un espace 3 destiné à recevoir une coulée de béton pour la fabrication d'un mur 4 d'un bassin tel qu'une piscine 5 visible en figure 2. Le premier pan de coffrage 1 présente une face de coffrage 6 sensiblement plane tournée vers l'espace 3. Le pan de coffrage 1 comprend un élément de coffrage 7 et un élément de coffrage 8 coupés sur la figure. Le pan de coffrage 2 comprend, du haut vers le bas de la figure 1, un élément de coffrage 9 présentant un décrochement latéral 10, un élément de coffrage 11 et un élément de coffrage 12 symétrique de l'élément de coffrage 8. Les éléments de coffrage 7, 8, 11 et 12 comprennent chacun une plaque de coffrage 13 de forme rectangulaire et plate visible en coupe sur la figure 1. Chaque plaque de coffrage 13 présente une surface coffrante 13a tournée vers l'espace 3 et une surface arrière 13b opposée à la surface coffrante 13a. La plaque de coffrage 13 est entourée par un cadre 14 parcourant sa périphérie. Le cadre 14 est constitué d'un profilé 15 rigidement fixé à la plaque de coffrage 13. Le profilé 15 présente une section droite 16 sensiblement rectangulaire s'étendant perpendiculairement vers l'arrière de la plaque de coffrage 13. Le profilé 15 et la plaque 13 peuvent être en acier soudés l'un sur l'autre. Il est aussi possible d'avoir des profilés 15 et des plaques 13 de coffrage en alliage d'aluminium fixés par exemple par vis avec un moyen de blocage de manière à résister aux vibrations.

La section droite 16 du profilé 15 présente une face de contact 17, située vers l'extérieur du cadre 14, et perpendiculaire à la surface coffrante 13a. La section droite 16 présente également une face de positionnement 18 située vers l'intérieur du cadre 14. La face de positionnement 18 comprend deux rainures triangulaires femelles 19 et 19a, parallèles à la plaque de coffrage 13 et parcourant tout l'intérieur du cadre 14.

On va maintenant décrire le mode d'assemblage de deux éléments de coffrage adjacents 7-8 ou 9-11. Un outil de serrage et de positionnement 20 comprend deux mâchoires 21 munies chacune de deux formes triangulaires mâles 22 et 22a destinées à coopérer avec les rainures 19 et 19a de la face de positionnement 18 des deux profilés adjacents. Les deux mâchoires 21 sont articulées autour d'un axe de rotation 23. Lorsque les mâchoires 21 sont approchées l'une de l'autre et serrent le profilé 15 de chacun des deux éléments de coffrage adjacents, les formes triangulaires 22 et 22a glissent dans les rainures femelles 19 et 19a et forcent ces rainures femelles 19 et 19a à se déplacer latéralement pour être en regard l'une de l'autre et ce, jusqu'à ce que les faces de contact 17 correspondantes entrent en contact. Les deux éléments de coffrage adjacents 7-8 ou 9-11 sont, non seulement fixés rigidement l'un à l'autre, mais également positionnés l'un par rapport à l'autre de manière que les surfaces coffrantes 13a correspondantes soient dans le prolongement direct l'une de l'autre. Le fait que le profilé 15 soit fixé à la périphérie de la surface coffrante 13a permet de réduire l'éventuel interstice pouvant subsister entre deux éléments de coffrage ainsi assemblés, rendant quasi inutile un ragréage du mur de béton. Lors du décoffrage, lorsque les éléments de coffrage sont retirés du mur, une phase de finition consiste à frotter légèrement le voile de béton pour lisser les éventuelles traces de raccordement tant que le béton n'a pas atteint sa dureté maximale. Les formes triangulaires 22 et 22a forment des butées franches, empêchant les deux éléments de coffrage adjacents de glisser l'un par rapport à l'autre lors d'une phase de vibrage éventuel du béton.

On va maintenant décrire l'élément de coffrage 9 qui présente le décrochement latéral 10. L'élément de coffrage 9 comprend principalement une plaque de coffrage 24 et un profilé 15, précédemment décrit, qui s'étend à l'arrière de la plaque de coffrage 24, le long du bord inférieur de la plaque de coffrage 24. La plaque de coffrage 24 comprend quatre portions. Une première portion 25 est destinée à recevoir du béton et est située dans l'alignement direct de la plaque de coffrage 13 de l'élément de coffrage 11. Une deuxième portion 26 est inclinée, d'un angle compris entre 90° et 160°, et par exemple de 110° par rapport à la première portion 25 vers l'arrière de l'élément de coffrage 9. Une troisième portion 27 est inclinée vers le haut et forme avec la portion 26 un angle compris entre 90° et 180°, et par exemple, un angle de 120°. Enfin, une quatrième portion 28 est perpendiculaire à la portion 25. Les portions 25, 26 et 27 sont destinées à recevoir du béton et constituent la surface coffrante 29 de la plaque de coffrage 24 et forment ensemble le décrochement latéral 10. Le profilé 15 s'étend le long de la portion 25. La rigidité mécanique de la plaque de coffrage 24 est assurée par des nervures 30 s'étendant perpendiculairement aux portions 25 et 28 de la plaque de coffrage 24, ainsi que par la quatrième portion 28. Des poutrelles 31 relient la plaque de coffrage 24 aux nervures 30 et vient renforcer la plaque de coffrage 24 entre deux nervures 30. A titre d'exemple, l'élément de coffrage 9 a une hauteur de 30 cm, une longueur, dans le sens perpendiculaire à la figure, de 1,2 m et permet de réaliser un décrochement latéral 10 de 14 cm.

L'alignement entre deux éléments de coffrage du type 9, présentant un décrochement latéral 10 et situé côte à côte l'un de l'autre est assuré par la rigidité propre des éléments de coffrage 9. Un orifice 32 ménagé dans des nervures 30, situées aux extrémités de l'élément de coffrage 9, permet d'aligner deux éléments de coffrage 9 côte à côte.

Les figures 2 et 3 illustrent une piscine 5 réalisée avec les éléments de coffrage précédemment décrits. Le procédé de fabrication de la piscine 5 consiste à creuser un trou 40 dans la terre puis à couler une dalle de béton armé 41 au fond du trou 40. Des armatures métalliques 42 parcourent la dalle horizontale 41 et font saillie verticalement hors de la dalle 41 aux endroits où doit être monté le mur vertical 4. Un joint 43, en matériau gonflant progressivement en présence d'eau, est disposé à l'endroit où doit être monté le mur 4. Les pans de coffrage 1 et 2 sont assemblés et maintenus l'un à l'autre grâce à des dispositifs de maintien tubulaires 44. La verticalité des deux pans de coffrage 1 et 2 est assurée par des étais 45, des armatures métalliques 42 sont introduites dans l'espace 3 et le béton est coulé.

Les dispositifs de maintien 44 relient les éléments de coffrage 9, 11, 12 du deuxième pan de coffrage 2 aux éléments de coffrage 7, 8 du premier pan de coffrage 1. Ainsi, les éléments de coffrage situés en bas du mur 4 n'ont pas besoin d'être précisément serrés et positionnés les uns par rapport aux autres par des outils de serrage et de positionnement 20. Seuls les éléments de coffrage du pan 2 situés en haut du mur et notamment l'élément de coffrage présentant le décrochement latéral 10, sont associés l'un à l'autre par l'outil de serrage et de positionnement 20.

Une fois le béton du mur 4 devenu rigide, les interventions manuelles pour démonter le deuxième pan de coffrage 2 sont réduites, il suffit de desserrer les outils de serrage et de positionnement 20 situés en partie haute du mur 4, de retirer les dispositifs de maintien 44 en intervenant manuellement sur le premier pan de coffrage 1 à l'intérieur de la piscine 5 puis de retirer chacun des éléments de coffrage ainsi désolidarisés les uns des autres. Les trous 46 laissés libres par le retrait des dispositifs de maintien 44 sont bouchés en intervenant depuis l'intérieur de la piscine 5. L'espace entre le trou 40 et le mur 4 est comblé par du matériau de remplissage 47 tel que des cailloux. Le mur 4 réalisé présente un rebord de margelle 48 permettant de recevoir des dalles standard 49. Ainsi, la dalle 49, reposant sur le mur 4 ne se casse pas car, grâce au rebord de margelle 48, elle bénéficie d'une surface d'appuis adaptée à sa largeur. Les dalles 49, directement posées sur le matériau de remplissage 47 ne se cassent pas non plus car la dureté du sol sur lequel elles appuient, est homogène.

On va maintenant décrire un mode de réalisation possible du dispositif de maintien tubulaire 44. Une tige rigide 50, entourée d'une gaine souple 51, traverse l'espace 3. La tige rigide 50 est par exemple en acier et la gaine souple en mousse de polyuréthane renforcée axialement. La tige 50 présente à chacune de ses deux extrémités un trou transversal 52 destiné à recevoir une clavette 53. La clavette 53 fait saillie radialement de la gaine souple 51 de manière à servir de butée axiale 54 contre les pans de coffrage 1 ou 2. Lorsque l'espace 3 est rempli de béton et que les pans de coffrage 1, 2 sont soumis à une pression intérieure tendant à les écarter l'un de l'autre, les clavettes 53 assurent le maintien en position des deux pans de coffrage 1 et 2. Dans une option, la clavette 53 traverse un orifice ménagé dans une excroissance axiale 55 faisant saillie du pan de coffrage 1 ou 2. Dans cette option, les pans de coffrage 1, 2 sont maintenus, dans les deux sens, à la distance souhaitée l'un de l'autre.

Après que le béton, coulé dans l'espace 3, est devenu rigide, les clavettes 53 du deuxième pan de coffrage 2 sont retirées puis la tige 50 est retirée axialement du côté du premier pan de coffrage 1. Le fait de retirer la tige rigide 50 abaisse la raideur radiale du dispositif tubulaire 44. La gaine souple 51 peut s'effondrer sur son axe et être facilement retirée. Dans le procédé décrit, les interventions manuelles entre le rebord du trou 40 de terre et le deuxième pan de coffrage 2 sont réduites au maximum, l'essentiel des opérations pouvant se faire depuis le haut du bassin.

Dans un autre mode de réalisation de l'invention, le fait que des pans de coffrage soient utilisés par un assemblage d'éléments de coffrage fixés rigidement les uns aux autres, démontables et récupérables après coffrage, permet d'utiliser la rigidité des pans de coffrage pour s'affranchir des dispositifs de maintien tubulaire 44 précédemment décrits.

Dans ce mode de réalisation, des talons sont disposés transversalement sur la dalle 41, de proche en proche, le long du tracé au-dessus duquel va s'élever le mur 4. Ces talons dont la largeur est par exemple de 15 cm peuvent être ancrés sur la dalle 41. La dalle 41 dépasse à l'extérieur dudit tracé d'une largeur par exemple de 45 cm.

Le deuxième pan de coffrage 2, situé vers l'extérieur de la piscine, est assemblé et positionné contre les talons de la dalle 41. Des brides de butonnage, non représentées sur la figure, sont fixées sur les montants verticaux des cadres 14 des éléments de coffrage adjacents situés en partie basse du deuxième pan de coffrage 2. Ces brides de butonnage sont fixées de manière démontable sur la partie extérieure de la dalle 41 dépassant de l'emplacement des murs de la picsine. Si le mur 4 comprend un rebord de margelle, l'élément de coffrage permettant de mouler le rebord de margelle est assemblé en partie haute du deuxième pan de coffrage 2.

Le premier pan de coffrage 1 est ensuite assemblé et positionné en appui contre les extrémités des talons de la dalle 41 grâce à des butées de butonnage situées du côté intérieur de la piscine et fixées à la jonction des éléments de coffrage.

Des dispositifs écarteurs sont positionnés entre les parties hautes des premier et deuxième pans de coffrage réparties le long du mur 4 à construire et répartis par exemple tous les 60 cm. Ces écarteurs comprennent des tiges transversales par rapport au mur 4, situées au-dessus de l'espace 3 destiné à recevoir le béton. Ces écarteurs permettent de régler la largeur du mur 4 en partie haute, incluant l'éventuel rebord de margelle. La distance maintenue entre les deux parties hautes des pans de coffrage est par exemple de 28 cm.

Des béquilles de stabilité, situées du côté intérieur de la piscine, permettent de régler la verticalité et l'alignement de l'ensemble des deux pans de coffrage 1 et 2.

Lorsque le béton coulé dans l'espace 3 est devenu rigide, les béquilles de stabilité ainsi que les brides de butonnage sont démontées de la dalle 41, puis l'ensemble des éléments de coffrage est démonté et retiré pour être réutilisé.

Dans ce mode de réalisation, l'espace 3 destiné à recevoir le béton n'est traversé par aucun élément matériel. Après démontage du coffrage, le mur 4 réalisé est directement étanche sans qu'il y ait besoin de reboucher des trous.

## Revendications

1. Elément de coffrage (9) de béton, pour bassin (5), présentant une forme allongée destinée à être disposée horizontalement pour le coffrage du bassin et comprenant une plaque de coffrage (24) présentant une surface coffrante (29) et une surface arrière opposée à la surface coffrante (29), l'élément de coffrage (9) comprenant, à l'arrière de la plaque de coffrage (24), au moins un profilé de raccordement principal (15) s'étendant le long de l'élément de coffrage (9) et étant fixé à périphérie de la plaque de coffrage (24) , la portion (25) de la plaque de coffrage (24) située le long du profilé de raccordement principal (15) et destinée à être disposée verticalement présentant une section droite selon un plan perpendiculaire au profilé (15) qui est constante le long du profilé de raccordement principal (15), **caractérisé par le fait que** ladite section droite de la plaque de coffrage (24) présente un décrochement latéral (10), une portion (27) de la plaque de coffrage (24), située à distance du profilé principal (15) étant décalée latéralement vers l'arrière de la portion (25) de la plaque de coffrage (24) et que le profilé de raccordement principal (15) présente une face de contact (17), perpendiculaire à la portion (25) de la plaque de coffrage (24) où est fixé le profilé (15), la face de contact (17) étant destinée à entrer en contact avec une face de contact correspondante d'un élément de coffrage adjacent (11).

2. Elément de coffrage selon la revendication 1, dans lequel le profilé de raccordement (15) présente une face de positionnement (18), munie d'au moins une rainure (19, 19a) parallèle à la portion (25) de la surface coffrante (29) où est fixé le profilé 15, la rainure (19) formant une butée selon une direction perpendiculaire à ladite portion (25) de la surface coffrante (29).

3. Elément de coffrage selon l'une quelconque des revendications précédentes, comprenant des nervures (30) de renforcement mécanique de la plaque de coffrage (24).

4. Utilisation d'éléments de coffrage (7, 8, 9, 11, 12) de béton dont au moins un est selon l'une des revendications 1 à 3 pour la réalisation d'un mur (4) de bassin (5) destiné à être enterré, **caractérisée par le fait que** deux éléments de coffrage (8, 12) sont disposés, en vis-à-vis, de part et d'autre d'un espace (3) destiné à recevoir le béton, qu'au moins un élément de coffrage (9, 12) selon l'une quelconque des revendications 1 à 3 est relié en périphérie de sa surface coffrante (29, 13a) à un autre élément de coffrage (11) et que les éléments de coffrage (9, 11, 12) sont démontés après la prise du béton.

5. Utilisation selon la revendication 4, pour la réalisation d'une piscine (5) dont une margelle (4) affleure au niveau du sol, dans laquelle la margelle (4) est destinée à recevoir un dallage (49) et présente un rebord de margelle (48) plus large que le mur (4) et reposant sur l'élément de coffrage (9), et dans laquelle le mur (4) et le rebord de margelle (48) sont coulés ensemble avec du béton.

6. Utilisation selon la revendication 4 ou 5 pour la réalisation d'un bassin étanche (5) dans laquelle deux éléments de coffrages adjacents (7-8, 9-11, 11-12) sont assemblés par des moyens de serrage (20) munis de butées franches (22, 22a).

7. Utilisation selon l'une quelconque des revendications 4 à 6, dans laquelle deux éléments de coffrage adjacents (7-8, 9-11, 11-12) sont alignés en prenant appui sur des rainures (19) de deux faces de positionnement (18) de deux profilés de raccordement (15) des deux éléments de coffrage (7-8, 9-11, 11-12), en positionnant latéralement en regard les deux faces de positionnement (18) et en serrant les deux profilés (15) l'un contre l'autre jusqu'au contact entre deux faces de contact (17) desdits profilés (15).

8. Utilisation selon l'une quelconque des revendications 4 à 7 dans laquelle on assemble un premier pan de coffrage (1) en alignant une pluralité d'éléments de coffrage (7, 8) de manière que les surfaces coffrantes de chaque élément de coffrage soient sur une même face (6) du pan de coffrage (1) ; on assemble un deuxième pan de coffrage (2) ; on maintient les deux pans de coffrage (1, 2) à distance et en regard l'un de l'autre ; on coule du béton entre les deux pans de coffrage (1, 2) ; on démonte les éléments de coffrage (7-8, 9-11, 11-12) pour libérer le mur (4) en béton et récupérer lesdits éléments de coffrage (7-8, 9-11, 11-12).

9. Utilisation selon la revendication 8, dans lequel le maintien, l'un par rapport à l'autre, des deux pans de coffrage (1, 2) utilise des dispositifs tubulaires (44), rigides axialement et présentant une souplesse radiale réglable et dans lequel on coule le béton lorsque la souplesse radiale des dispositifs est relativement plus raide et on modifie la souplesse radiale desdits dispositifs tubulaires (44) pour les retirer du béton rigide.

10. Utilisation selon la revendication 8, pour la réalisation de murs (4) de piscine s'élevant verticalement au-dessus d'une dalle (41) en béton, dans laquelle on dispose une pluralité de talons sur la dalle (41), on maintient les parties basses des premier et deuxième pans de coffrage (1, 2) en appui sur des extrémités opposées des talons grâce à des brides de butonnage extérieures à l'espace (3) destiné à recevoir le béton, on maintient verticalement le premier pan de coffrage grâce à des béquilles de stabilité situées à l'intérieur de la piscine, on maintient la position relative des parties hautes des premier et deuxième pans de coffrage (1, 2) grâce à des écarteurs ne traversant pas l'espace (3) destiné à recevoir le béton.

## Patentansprüche

1. Betonschalungselement (9) für Becken (5), das eine längliche Form aufweist, die dazu bestimmt ist, horizontal für die Schalung des Beckens angeordnet zu werden, und umfassend eine Schalungsplatte (24), die eine Schalungsfläche (29) und eine der Schalungsfläche (29) gegenüberliegende hintere Fläche aufweist, wobei das Schalungselement (9) hinter der Schalungsplatte (24) mindestens ein Hauptanschlussprofil (15) umfasst, das sich entlang des Schalungselements (9) erstreckt und an der Peripherie der Schalungsplatte (24) befestigt ist, wobei der Abschnitt (25) der Schalungsplatte (24), der entlang des Hauptanschlussprofils (15) angeordnet und dazu bestimmt ist, vertikal angeordnet zu werden, einen Querschnitt entlang einer Ebene senkrecht auf das Profil (15) aufweist, der entlang des Hauptanschlussprofils (15) konstant ist, **dadurch gekennzeichnet, dass** der Querschnitt der Schalungsplatte (24) einen seitlichen Absatz (10) aufweist, wobei ein Abschnitt (27) der Schalungsplatte (24), der sich in einem Abstand zu dem Hauptprofil (15) befindet, seitlich nach hinten zum Abschnitt (25) der Schalungsplatte (24) versetzt ist, und dass das Hauptanschlussprofil (15) eine Kontaktfläche (17) senkrecht zum Abschnitt (25) der Schalungsplatte (24), wo das Profil (15) befestigt ist, aufweist, wobei die Kontaktfläche (17) dazu bestimmt ist, mit einer entsprechenden Kontaktfläche eines angrenzenden Schalungselements (11) in Kontakt zu kommen.

2. Schalungselement nach Anspruch 1, bei dem das Anschlussprofil (15) eine Positionierfläche (18) aufweist, die mit mindestens einer Nut (19, 19a) parallel zum Abschnitt (25) der Schalungsfläche (29), wo das Profil (15) befestigt ist, versehen ist, wobei die Nut (19) einen Anschlag in eine Richtung senkrecht auf den Abschnitt (25) der Schalungsfläche (29) bildet.

3. Schalungselement nach einem der vorhergehenden Ansprüche, umfassend Rippen (30) zur mechanischen Verstärkung der Schalungsplatte (24).

4. Verwendung von Betonschalungselementen (7, 8, 9, 11, 12), von denen mindestens eines einem der Ansprüche 1 bis 3 entspricht, für die Herstellung einer Mauer (4) eines Beckens (5), das dazu bestimmt ist, in die Erde versenkt zu werden, **dadurch gekennzeichnet, dass** zwei Schalungselemente (8, 12) gegenüber beiderseits eines Raums (3) angeordnet sind, der dazu bestimmt ist, den Beton aufzunehmen, dass mindestens ein Schalungselement (9, 12) nach einem der Ansprüche 1 bis 3 an der Peripherie seiner Schalungsfläche (29, 13a) mit einem weiteren Schalungselement (11) verbunden ist, und dass die Schalungselemente (9, 11, 12) nach dem Festwerden des Betons demontiert werden.

5. Verwendung nach Anspruch 4 für die Herstellung eines Schwimmbeckens (5), bei dem eine Randplatte (4) bodenbündig ist, bei dem die Randplatte (4) dazu bestimmt ist, einen Bodenbelag (49) aufzunehmen, und einen Plattenrand (48) aufweist, der breiter als die Mauer (4) ist und auf dem Schalungselement (9) aufliegt, und bei dem die Mauer (4) und der Plattenrand (48) gemeinsam mit Beton gegossen werden.

6. Verwendung nach Anspruch 4 oder 5 für die Herstellung eines dichten Beckens (5), bei dem zwei aneinandergrenzende Schalungselemente (7-8, 9-11, 11-12) durch Spannelemente (20), die mit freien Anschlägen (22, 22a) versehen sind, zusammengefügt sind.

7. Verwendung nach einem der Ansprüche 4 bis 6, bei der die beiden aneinandergrenzenden Schalungselemente (7-8, 9-11, 11-12) ausgerichtet werden, wobei sie auf Nuten (19) von zwei Positionierflächen (18) von zwei Anschlussprofilen (15) der beiden Schalungselemente (7-8, 9-11, 11-12) zur Anlage gelangen, wobei die beiden Positionierflächen (18) einander seitlich gegenüberliegend positioniert werden, und wobei die beiden Profile (15) aneinander gedrückt werden, bis es zu einem Kontakt zwischen zwei Kontaktflächen (17) der Profile (15) kommt.

8. Verwendung nach einem der Ansprüche 4 bis 7, bei der eine erste Schalungsfläche (1) zusammengefügt wird, wobei eine Vielzahl von Schalungselementen (7, 8) derart ausgerichtet werden, dass die Schalungsflächen jedes Schalungselements auf einer selben Seite (6) der Schalungsfläche (1) sind; eine zweite Schalungsfläche (2) zusammengefügt wird; die beiden Schalungsflächen (1, 2) in einem Abstand zueinander und einander gegenüber gehalten werden; Beton zwischen die beiden Schalungsflächen (1, 2) gegossen wird; die Schalungselemente (7-8, 9-11, 11-12) demontiert werden, um die Betonmauer (4) freizugeben und die Schalungselemente (7-8, 9-11, 11-12) wiederzuverwenden.

9. Verwendung nach Anspruch 8, bei der für das Halten der beiden Schalungsflächen (1, 2) in Bezug zueinander rohrförmige Vorrichtungen (44) verwendet werden, die axial starr sind und eine einstellbare radiale Biegsamkeit aufweisen, und bei der der Beton gegossen wird, wenn die radiale Biegsamkeit der Vorrichtungen relativ steifer ist, und die radiale Biegsamkeit der rohrförmigen Vorrichtungen (44) verändert wird, um sie aus dem starren Beton zu entfernen.

10. Verwendung nach Anspruch 8 für die Herstellung von Schwimmbeckenmauern (4), die vertikal über einer Betonbodenplatte (41) aufragen, bei der eine Vielzahl von Absätzen auf der Bodenplatte (41) angeordnet werden, und die unteren Teile der ersten und zweiten Schalungsflächen (1, 2) an den gegenüberliegenden Enden der Absätze mit Hilfe von Befestigungsflanschen außerhalb des Raums (3), der dazu bestimmt ist, den Beton aufzunehmen, anliegend gehalten werden, die erste Schalungsfläche mit Hilfe von Stabilisierungsstützen, die sich im Inneren des Schwimmbeckens befinden, vertikal gehalten wird, die relative Position der oberen Teile der ersten und zweiten Schalungsflächen (1, 2) mit Hilfe von Abstandshaltern, die nicht durch den Raum (3), der dazu bestimmt ist, den Beton aufzunehmen, hindurchgehen, aufrechterhalten wird.

## Claims

1. Concrete formwork element (9) for a basin (5), having an elongate shape intended to be arranged horizontally for the formwork of the basin and comprising a formwork panel (24) having a formwork surface (29) and a rear surface opposed to the formwork surface (29), the formwork element (9) comprising, at the rear of the formwork panel (24), at least one main connection profile (15) extending along the formwork element (9) and being fixed to the periphery of the formwork panel (24), the portion (25) of the formwork panel (24) situated along the main connection profile (15) and intended to be arranged vertically having a cross section in a plane perpendicular to the profile (15) which is constant along the main connection profile (15), **characterized in that** the said cross section of the formwork panel (24) has a lateral step (10), a portion (27) of the formwork panel (24) situated at a distance from the main profile (15) being offset laterally towards the rear of the portion (25) of the formwork panel (24), and **in that** the main connection profile (15) has a contact face (17) perpendicular to the portion (25) of the formwork panel (24) where the profile (15) is fixed, the contact face (17) being intended to come into contact with a corresponding contact face of an adjacent formwork element (11).

2. Formwork element according to Claim 1, in which the connection profile (15) has a positioning face (18) provided with at least one groove (19, 19a) parallel to the portion (25) of the formwork surface (29) where the profile (15) is fixed, the groove (19) forming a stop in a direction perpendicular to the said portion (25) of the formwork surface (29).

3. Formwork element according to either one of the preceding claims, comprising ribs (30) for the mechanical reinforcement of the formwork panel (24).

4. Use of concrete formwork elements (7, 8, 9, 11, 12) of which at least one is according to one of Claims 1 to 3, for the construction of a wall (4) of a basin (5) intended to be buried, **characterized in that** two formwork elements (8, 12) are arranged facing one another on either side of a space (3) intended to receive the concrete, **in that** at least one formwork element (9, 12) according to any one of Claims 1 to 3 is connected at the periphery of its formwork surface (29, 13a) to another formwork element (11), and **in that** the formwork elements (9, 11, 12) are demounted after the concrete has set.

5. Use according to Claim 4, for the construction of a swimming pool (5) of which a coping (4) is flush with the level of the ground, in which the coping (4) is intended to receive a set of slabs (49) and has a coping lip (48) which is wider than the wall (4) and rests on the formwork element (9), and in which the wall (4) and the coping lip (48) are cast together with concrete.

6. Use according to Claim 4 or 5 for the construction of a leaktight basin (5), in which two adjacent formwork elements (7-8, 9-11, 11-12) are assembled by clamping means (20) provided with sharply defined stops (22, 22a).

7. Use according to any one of Claims 4 to 6, in which two adjacent formwork elements (7-8, 9-11, 11-12) are aligned by bearing on grooves (19) of two positioning faces (18) of two connection profiles (15) of the two formwork elements (7-8, 9-11, 11-12), by laterally positioning the two positioning faces (18) so that they face one another and by clamping the two profiles (15) against one another until contact is established between two contact faces (17) of the said profiles (15).

8. Use according to any of Claims 4 to 7, in which a first formwork section (1) is assembled by aligning a plurality of formwork elements (7, 8) in such a way that the formwork surfaces of each formwork element are on one and the same face (6) of the formwork section (1); a second formwork section (2) is assembled; the two formwork sections (1, 2) are kept at a distance and facing one another; concrete is cast between the two formwork sections (1, 2); the formwork elements (7-8, 9-11, 11-12) are demounted to expose the concrete wall (4) and recover the said formwork elements (7-8, 9-11, 11-12).

9. Use according to Claim 8, in which the two formwork sections (1, 2) are retained with respect to one another using axially rigid tubular devices (44) having an adjustable radial flexibility and in which the concrete is cast when the radial flexibility of the devices is relatively more stiff and the radial flexibility of the said tubular devices (44) is modified in order to remove them from the rigid concrete.

10. Use according to Claim 8, for the construction of walls (4) of a swimming pool rising vertically above a concrete slab (41), in which a plurality of projections are arranged on the slab (41), the bottom parts of the first and second formwork sections (1, 2) are kept in bearing contact on opposite ends of the projections by means of shoring flanges outside the space (3) intended to receive the concrete, the first formwork section is maintained vertically by means of stability props situated inside the swimming pool, and the relative position of the upper parts of the first and second formwork sections (1, 2) is maintained by means of spacers which do not pass through the space (3) intended to receive the concrete.
